# EUROPÄISCHE PATENTSCHRIFT

(11) **EP 1 113 891 B1**
(45) Veröffentlichungstag und Bekanntmachung des Hinweises auf die Patenterteilung: **23.07.2003**
(21) Anmeldenummer: 99948672.3
(22) Anmeldetag: 23.07.1999
(51) Int. Cl.: B22D 11/18

(54) **VERFAHREN UND EINRICHTUNG ZUM GIESSEN EINES STRANGES AUS FLÜSSIGEM METALL**
METHOD AND DEVICE FOR CASTING A ROD COMPRISED OF LIQUID METAL
PROCEDE ET DISPOSITIF POUR COULER UNE BARRE EN METAL LIQUIDE

(30) Priorität: 05.08.1998 DE 19835425
(43) Veröffentlichungstag der Anmeldung: 11.07.2001
(73) Patentinhaber: SIEMENS AKTIENGESELLSCHAFT, 80333 München (DE)
(72) Erfinder: STÜRMER, Uwe, D-91083 Baiersdorf (DE); WEISSHAAR, Bernhard, D-91074 Herzogenaurach (DE); NIEMANN, Martin, D-91054 Erlangen (DE)
(86) Internationale Anmeldenummer: DE9902268
(87) Internationale Veröffentlichungsnummer: WO00007755

(56) Entgegenhaltungen:
- DE-A- 4 404 148
- DE-A- 19 633 738
- DE-A- 19 640 806
- US-A- 4 625 787
- PATENT ABSTRACTS OF JAPAN vol. 017, no. 201 (M-1399), 20. April 1993 (1993-04-20) & JP 04 344862 A (HITACHI ZOSEN CORP), 1. Dezember 1992 (1992-12-01)
- PATENT ABSTRACTS OF JAPAN vol. 016, no. 157 (M-1236), 16. April 1992 (1992-04-16) & JP 04 009260 A (TOSHIBA CORP), 14. Januar 1992 (1992-01-14)

## Beschreibung

Die Erfindung betrifft ein Verfahren sowie eine Einrichtung zum Gießen eines Stranges aus flüssigem Metall, das in eine Kokille gegossen und als Strang aus der Kokille herausgezogen wird.

Die DE 196 40 806 A1 beschreibt ein Verfahren zum Gießen eines Stranges aus flüssigem Metall, das in eine Kokille gegossen und als Strang mit erstarrter Hülle aus der Kokille herausgezogen wird. Ein wesentlicher Faktor für eine gute Qualität des so gegossenen Stranges ist eine Konstanthaltung des Gießspiegels, d. h. des Stands von flüssigem Metall in der Kokille. Es ist bekannt, den Gießspiegel zu regeln. Dabei ist die Reglerauslegung schwierig, da starke Störgrößen auf den Gießspiegel einwirken. Die DE 44 04 148 A1 beschreibt ein Verfahren zum Stranggießen in Vertikal- oder Bogenanlagen, bei dem der Badspiegel in der Kokille durch ein Messsystem erfasst und durch ein halb- oder vollautomatisches Regelsystem konstant gehalten wird.

Aufgabe der Erfindung ist es, ein Verfahren zum Gießen eines Stranges aus flüssigem Metall mittels einer Kokille anzugeben, das beim Auftreten von, insbesondere typischen, Störungen den Gießspiegel in der Kokille besser als bisher konstant hält.

Die Aufgabe wird erfindungsgemäß durch ein Verfahren gemäß Anspruch 1 bzw. 2 und eine Einrichtung gemäß Anspruch 4 bzw. 5 gelöst. Erfindungsgemäß werden Gießspiegelschwankungen, bedingt durch Änderung der Stranggeschwindigkeit, deutlich reduziert. Vorteilhafte Weiterbildungen der Erfindung sind in den Unteransprüchen angegeben.

In vorteilhafter Ausgestaltung der Erfindung wird der Sollwert bzw. der Stopfenpositions-Sollwert in Abhängigkeit der Ableitung der Stranggeschwindigkeit korrigiert. Die Korrektur erfolgt vorteilhafterweise durch Addition eines Zusatzsollwertes zum Sollwert bzw. Stopfenpositions-Sollwert.

Weitere Vorteile und Einzelheiten ergeben sich aus der nachfolgenden Beschreibung von Ausführungsbeispielen. Im einzelnen zeigen:
- FIG 1: eine Anordnung zum Stranggießen,
- FIG 2: einen Gießregler mit einem Zusatzsollwertgeber,
- FIG 3: ein Ausführungsbeispiel für einen Zusatzsollwertgeber,
- FIG 4: ein besonders vorteilhaftes Ausführungsbeispiel für einen Zusatzsollwertgeber,
- FIG 5: das Schaltverhalten des Schalters 28 aus FIG 4.

In einer beispielhaften Anordnung gemäß FIG 1 wird flüssiges Metall 13, in diesem Falle Stahl, in eine Verteilerrinne 7 gegossen. Aus der Verteilerrinne 7 fließt das flüssige Metall über ein Tauchrohr 5 mit Auslaßöffnung 6 in die Kokille 3. In der Kokille 3 bildet sich aus dem flüssigen Metall ein Strang 1, der über Rollen 4 aus der Kokille 3 herausgezogen wird.

Der Zufluß flüssigen Metalls 13 über das Tauchrohr 5 in die Kokille 3 wird über einen Stopfen 8 beeinflußt, der über eine Mechanik 9, die einen Tragarm und eine Hubstange aufweist, bewegt wird. Die Hubstange wird wiederum durch einen Hydraulikzylinder 10 angetrieben, der über ein Automatisierungsgerät 12 in Abhängigkeit einer Hydraulikzylinder-Stellgröße s gesteuert bzw. geregelt wird. Die Position der Hubstange und damit die Stopfen-Position h wird mittels eines Positionsmeßgerätes 15 gemessen und an das Automatisierungsgerät 12 übertragen. Außerdem weist die Anordnung ein Gießspiegelmeßgerät 11 auf, das den Gießspiegel g, d.h. den Stand des flüssigen Metalls in der Kokille 3 mißt. Das Gießspiegelmeßgerät 11 ist ebenso wie das Positionsmeßgerät 15 und der Hydraulikzylinder 10 datentechnisch mit dem Automatisierungsgerät 12 verbunden. Das Automatisierungsgerät 12 regelt den Gießspiegel g. Der aus der Kokille 3 herausgezogene Strang 1 weist eine Sumpfspitze, d. h. einen flüssigen Kern 2, und eine erstarrte Hülle 14 auf.

FIG 2 zeigt einen Zusatzsollwertgeber 19 im Zusammenwirken mit einem Gießregler 18. Der Zusatzsollwertgeber 19 ermittelt einen Zusatzsollwert Δh^{*}ₛ in Abhängigkeit des Sollwerts v^{*}_{G} der Stranggeschwindigkeit. Der Gießregler 18 weist einen Gießspiegelregler 20 sowie einen Stopfenpositionsregler 21 auf. Der Gießspiegelregler 20 ermittelt einen Stopfenpositions-Sollwert h* in Abhängigkeit der Differenz von einem Gießspiegel-Sollwert g* und dem Gießspiegel-Istwert g. Der Stopfenpositionsregler 21 ermittelt eine Stellgröße s für den Hubzylinder 10 in Abhängigkeit einer Stopfen-Positionsregeldifferenz Δh. Die Stopfen-Positionsregeldifferenz Δh ist die Differenz aus Stopfenpositions-Sollwert h* und der Stopfenposition h, zu der der Zusatzsollwert Δh^{*}ₛ addiert wird. Dies stellt eine Korrektur des Stopfen-Positionssollwertes h* im Sinne der Erfindung dar. Die Stopfen-Positionsregeldifferenz Δh wird also gemäß${\text{Δh = (h* + Δh}}_{\text{s}}^{\text{*}} \text{) - h}$ gebildet. Alternativ dazu kann auch eine multiplikative Korrektur des Stopfenpositions-Sollwertes h* vorgenommen werden. In diesem Falle ergibt sich die Stopfen-Positionsregeldifferenz Δh gemäß${\text{Δh = h* ·Δh}}_{\text{m}}^{\text{*}} \text{- h}$ mit wobei Δh^{*}ₘ einen multiplikativen Zusatzsollwert darstellt.

FIG 3 zeigt ein Ausführungsbeispiel für einen Zusatzsollwertgeber 19 aus FIG 2. Dabei bezeichnen Bezugszeichen 23 ein P-Glied und Bezugszeichen 22 einen Multiplikator. Mittels des Multiplikators wird der Sollwert der Stranggeschwindigkeit v^{*}_{G} mit der Kokillenbreite b_{K} multipliziert. Das Produkt wird mittels des P-Gliedes 23 mit einer Verstärkung K₁ multipliziert. Ausgangsgröße des Zusatzsollwertgebers 23 ist der Zusatzsollwert Δh^{*}ₛ. Die Verstärkung K₁ wird derart gewählt, daß der Zusatzsollwert Δh^{*}ₛ zu einer Stopfenposition führt, die dem Sollwert der Stranggeschwindigkeit v^{*}_{G} entspricht.

FIG 4 zeigt ein besonders vorteilhaftes Ausführungsbeispiel für einen Zusatzsollwertgeber 19 aus FIG 2. Dabei haben Bezugszeichen 22 und 23 sowie b_{K}, K₁ und Δh^{*}ₛ die gleiche Bedeutung wie in FIG 3. Bezugszeichen 25 bezeichnet einen Differenzierer und Bezugszeichen 26 einen Integrator. Bezugszeichen 27 bezeichnet ein P-Glied mit der Verstärkung K₂. Bezugszeichen 28 bezeichnet einen Schalter. Die Stellungen des Schalters 28 sind in FIG 5 erläutert. Dabei bezeichnet t die Zeit und S28 die Stellung des Schalters 28, wobei die Stellung 0 die geschlossene Stellung des Schalters und die Stellung 1 die Offenstellung des Schalters 28 bezeichnet.

FIG 5 zeigt den Verlauf einer Soll-Stranggeschwindigkeit v^{*}_{G} über die Zeit t. Dieser Verlauf ist in drei Bereiche 30, 31, 32 unterteilt. Im Bereich 30 ist die Soll-Stranggeschwindigkeit v^{*}_{G} konstant. Sie steigt im Bereich 31 an und ist im Bereich 32 auf höherem Niveau wieder konstant. Der Anstieg der Soll-Stranggeschwindigkeit v^{*}_{G} im Bereich 31 dauert eine Zeit Δt_{S28}. Eine übliche Länge für das Zeitintervall Δt_{S28} beträgt Sekunden bis Minuten.

Durch die vorteilhafte Ausgestaltung eines Zusatzsollwertgebers 19 gemäß FIG 4 ist es möglich, daß der Stopfenpositions-Sollwert im wesentlichen nur während der Phasen einer Anderung der Soll-Stranggeschwindigkeit v^{*}_{G} mit einem Zusatzsollwert Δh*ₛ korrigiert wird.

Während der übrigen Zeit wird der Zusatzsollwert Δh^{*}ₛ bei geschlossenem Schalter S28 innerhalb 1 bis 2 Minuten kontinuierlich so abgebaut, daß der Integral-Anteil des Gießspiegelreglers 20 in der Lage ist, den abgebauten Zusatzsollwert Δh^{*}ₛ sukzessive zu ersetzen.

## Patentansprüche

1. Verfahren zum Gießen eines Stranges (1) aus flüssigem Metall, das in eine Kokille (3) gegossen und als Strang mit einer bestimmten Stranggeschwindigkeit aus der Kokille (3) herausgezogen wird, wobei der Gießspiegel, d. h. der Stand des flüssigen Metalls in der Kokille (3), mittels eines Reglers, dem ein Sollwert zugeführt wird, geregelt wird, und der Sollwert in Abhängigkeit der Stranggeschwindigkeit oder des Stranggeschwindigkeitssollwertes korrigiert wird,
**dadurch gekennzeichnet,**
**daß** ein Zusatzsollwert in Abhängigkeit des Stranggeschwindigkeitssollwertes ermittelt und zu dem Sollwert addiert wird, und der Zusatzsollwert mittels einer schaltbaren Gegenkopplung wieder langsam abgebaut wird.

2. Verfahren zum Gießen eines Stranges (1) aus flüssigem Metall, das in eine Kokille (3) gegossen und als Strang mit einer bestimmten Stranggeschwindigkeit aus der Kokille (3) herausgezogen wird, wobei der Zufluß flüssigen Metalls in die Kokille (3) mittels eines Stopfens eingestellt wird, und wobei der Stopfen mittels eines Stopfenpositionsreglers (21) auf einen Stopfen-Positionssollwert geregelt wird, und der Stopfen-Positionssollwert in Abhängigkeit von der Stranggeschwindigkeit oder des Stranggeschwindigkeitssollwertes korrigiert wird,
**dadurch gekennzeichnet,**
**daß** ein Zusatzsollwert in Abhängigkeit des Stranggeschwindigkeitssollwertes ermittelt und zu dem Sollwert addiert wird, und der Zusatzsollwert mittels einer schaltbaren Gegenkopplung wieder langsam abgebaut wird.

3. Verfahren nach Anspruch 1 oder 2,
**dadurch gekennzeichnet,**
**daß** der Sollwert oder der Stopfen-Positionssollwert in Abhängigkeit der Ableitung der Stranggeschwindigkeit oder der Ableitung des Stranggeschwindigkeitssollwertes korrigiert wird.

4. Einrichtung zu Durchführung des Verfahrens nach Anspruch 1 oder 3 zum Gießen eines Stranges (1) aus flüssigem Metall, das in eine Kokille (3) gegossen und als Strang mit einer bestimmten Stranggeschwindigkeit aus der Kokille (3) herausgezogen wird, wobei die Einrichtung zum Gießen des Stranges (1) einen Regler zur Regelung des Gießspiegels, d.h. des Standes des flüssigen Metalls in der Kokille (3) in Abhängigkeit eines Sollwertes sowie einen Zusatzsollwertgeber (19) zur Korrektur des Sollwertes in Abhängigkeit der Stranggeschwindigkeit oder des Stranggeschwindigkeitssollwertes aufweist,
**dadurch gekennzeichnet,**
**daß** der Zusatzsollwertgeber (19) eine schaltbare Gegenkopplung aufweist, mit der der Zusatzsollwert wieder langsam abbaubar ist.

5. Einrichtung zu Durchführung des Verfahrens nach Anspruch 2 oder 3 zum Gießen eines Stranges (1) aus flüssigem Metall, das in eine Kokille (3) gegossen und als Strang mit einer bestimmten Stranggeschwindigkeit aus der Kokille (3) herausgezogen wird, wobei die Einrichtung zum Gießen des Stranges (1) einen Stopfen zur Einstellung des Zuflusses flüssigen Metalls in die Kokille (3) sowie einen Stopfenregler (21) zur Regelung der Stopfen auf einen Stopfen-Positionssollwert sowie einen Zusatzsollwertgeber (19) zur Korrektur des Stopfen-Positionssollwertes in Abhängigkeit der Stranggeschwindigkeit oder des Stranggeschwindigkeitssollwertes aufweist,
**dadurch gekennzeichnet,**
**daß** der Zusatzsollwertgeber (19) eine schaltbare Gegenkopplung aufweist, mit der der Zusatzsollwert wieder langsam abbaubar ist.

6. Einrichtung nach Anspruch 4 oder 5,
**dadurch gekennzeichnet,**
**daß** der Zusatzsollwertgeber (19) einen Differenzierer zur Bildung der Ableitung der Stranggeschwindigkeit oder des Stranggeschwindigkeitssollwertes aufweist.

7. Einrichtung nach Anspruch 6,
**dadurch gekennzeichnet,**
**daß** der Zusatzsollwertgeber (19) einen Integrator (26) zur Integration der Ableitung der Stranggeschwindigkeit oder des Stranggeschwindigkeitssollwertes aufweist.

## Claims

1. Method of casting a rod (1) of liquid metal, which is poured into a mould (3) and drawn out of the mould (3) at a specified rod speed as a rod, the meniscus, i.e. the level of the liquid metal in the mould (3) being regulated by means of a regulator to which a setpoint value is fed, and the setpoint value being corrected depending on the rod speed or rod speed setpoint value,
**characterized in that**
an additional setpoint value is determined depending on the rod speed setpoint value and added to the setpoint value, and the additional setpoint value is slowly reduced again by means of a switchable negative feedback.

2. Method of casting a rod (1) of liquid metal, which is poured into a mould (3) and drawn out of the mould (3) at a specified rod speed as a rod, the flow of liquid metal into the mould (3) being set by means of a stopper, and the stopper being regulated to a stopper position setpoint value by means of a stopper position regulator (21), and the stopper position setpoint value being corrected depending on the rod speed or rod speed setpoint value,
**characterized in that**
an additional setpoint value is determined depending on the rod speed setpoint value and added to the setpoint value, and the additional setpoint value is slowly reduced again by means of a switchable negative feedback.

3. Method according to Claim 1 or 2,
**characterized in that**
the setpoint value or stopper position setpoint value is corrected depending on the deviation of the rod speed or the deviation of the rod speed setpoint value.

4. Device to carry out the method according to Claim 1 or 3, for casting a rod (1) of liquid metal, which is poured into a mould (3) and drawn out of the mould (3) at a specified rod speed as a rod, the device for casting the rod (1) having a regulator to regulate the meniscus, i.e. the level of the liquid metal in the mould (3) depending on a setpoint value, and an additional setpoint value generator (19) to correct the setpoint value depending on the rod speed or rod speed setpoint value,
**characterized in that**
the additional setpoint generator (19) has a switchable negative feedback, by means of which the additional setpoint value is slowly reduced again.

5. Device to carry out the method according to Claim 2 or 3, for casting a rod (1) of liquid metal, which is poured into a mould (3) and drawn out of the mould (3) at a specified rod speed as a rod, the device for casting the rod (1) having a stopper to set the flow of liquid metal into the mould (3), a stopper regulator (21) to regulate the stopper to a stopper position setpoint value, and an additional setpoint value generator (19) to correct the stopper position setpoint value depending on the rod speed or rod speed setpoint value,
**characterized in that**
the additional setpoint generator (19) has a switchable negative feedback, by means of which the additional setpoint value is slowly reduced again.

6. Device according to Claim 4 or 5,
**characterized in that**
the additional setpoint value generator (19) has a differentiator to form the deviation of the rod speed or rod speed setpoint value.

7. Device according to Claim 6,
**characterized in that**
the additional setpoint value generator (19) has an integrator (26) to integrate the deviation of the rod speed or rod speed setpoint value.

## Revendications

1. Procédé pour couler une barre (1) en métal liquide qui est coulée dans une lingotière (3) et qui est extraite de la lingotière (3) sous forme de barre avec une certaine vitesse de coulée, la surface de coulée, c'est-à-dire le niveau du métal liquide dans la lingotière (3), étant régulée au moyen d'un régulateur auquel une valeur de consigne est envoyée et la valeur de consigne étant corrigée en fonction de la vitesse de coulée ou de la valeur de consigne de vitesse de coulée,
**caractérisé par le fait qu'**on détermine une valeur de consigne supplémentaire en fonction de la valeur de consigne de vitesse de coulée et on l'additionne à la valeur de consigne et qu'on élimine à nouveau lentement la valeur de consigne supplémentaire au moyen d'une contre-réaction commutable.

2. Procédé pour couler une barre (1) en métal liquide qui est coulée dans une lingotière (3) et qui est extraite de la lingotière (3) sous forme de barre avec une certaine vitesse de coulée, l'afflux de métal liquide dans la lingotière (3) étant réglé au moyen d'un tampon et le tampon étant réglé au moyen d'un régleur de position de tampon (21) sur une valeur de consigne de position de tampon et la valeur de consigne de position de tampon étant corrigée en fonction de la vitesse de coulée ou de la valeur de consigne de vitesse de coulée,
**caractérisé par le fait qu'**on détermine une valeur de consigne supplémentaire en fonction de la valeur de consigne de vitesse de coulée et on l'additionne à la valeur de consigne et qu'on élimine à nouveau lentement la valeur de consigne supplémentaire au moyen d'une contre-réaction commutable.

3. Procédé selon la revendication 1 ou 2,
**caractérisé par le fait qu'**on corrige la valeur de consigne ou la valeur de consigne de position de tampon en fonction de la dérivée de la vitesse de coulée ou de la dérivée de la valeur de consigne de vitesse de coulée.

4. Dispositif pour la mise en oeuvre du procédé selon la revendication 1 ou 3 pour couler une barre (1) en métal liquide qui est coulée dans une lingotière (3) et qui est extraite de la lingotière (3) sous forme de barre avec une certaine vitesse de coulée, le dispositif pour couler la barre (1) comportant un régulateur pour la régulation de la surface de coulée, c'est-à-dire du niveau du métal liquide dans la lingotière (3), en fonction d'une valeur de consigne ainsi qu'un générateur de valeur de consigne supplémentaire (19) pour la correction de la valeur de consigne en fonction de la vitesse de coulée ou de la valeur de consigne de vitesse de coulée,
**caractérisé par le fait que** le générateur de valeur de consigne supplémentaire (19) comporte une contre-réaction commutable avec laquelle la valeur de consigne supplémentaire peut à nouveau être lentement éliminée.

5. Dispositif pour la mise en oeuvre du procédé selon la revendication 2 ou 3 pour couler une barre (1) en métal liquide qui est coulée dans une lingotière (3) et qui est extraite de la lingotière (3) sous forme de barre avec une certaine vitesse de coulée, le dispositif pour couler la barre (1) comportant un tampon pour le réglage de l'afflux de métal liquide dans la lingotière (3) ainsi qu'un régleur de tampon (21) pour le réglage du tampon sur une valeur de consigne de position de tampon ainsi qu'un générateur de valeur de consigne supplémentaire (19) pour la correction de la valeur de consigne de position de tampon en fonction de la vitesse de coulée ou de la valeur de consigne de vitesse de coulée,
**caractérisé par le fait que** le générateur de valeur de consigne supplémentaire (19) comporte une contre-réaction commutable avec laquelle la valeur de consigne supplémentaire peut à nouveau être lentement éliminée.

6. Dispositif selon la revendication 4 ou 5,
**caractérisé par le fait que** le générateur de valeur de consigne supplémentaire (19) comporte un différentiateur pour la formation de la dérivée de la vitesse de coulée ou de la valeur de consigne de vitesse de coulée.

7. Dispositif selon la revendication 6,
**caractérisé par le fait que** le générateur de valeur de consigne supplémentaire (19) comporte un intégrateur (26) pour l'intégration de la dérivée de la vitesse de coulée ou de la valeur de consigne de vitesse de coulée.
